# EUROPÄISCHE PATENTSCHRIFT

(11) **EP 1 755 363 B1**
(45) Veröffentlichungstag und Bekanntmachung des Hinweises auf die Patenterteilung: **10.12.2008**
(21) Anmeldenummer: 06013146.3
(22) Anmeldetag: 26.06.2006
(51) Int. Cl.: H05B 35/00, H05B 41/282

(54) **Schaltungsanordnung zum Betrieb mindestens einer Leuchtstoffentladungsampe und mindestens einer LED**
Circuit for operating at least one fluorescent discharge lamp and at least one LED
Circuit pour alimenter au moins un tube à décharge fluorescent et au moins une DEL

(30) Priorität: 28.06.2005 DE 102005030114
(43) Veröffentlichungstag der Anmeldung: 21.02.2007
(73) Patentinhaber: Patent-Treuhand-Gesellschaft für elektrische Glühlampen mbH, 81543 München (DE)
(72) Erfinder: Busse, Olaf, 80686 München (DE); Heckmann, Markus, 81537 München (DE); Lecheler, Reinhard, 86633 Neuburg/Donau (DE); Lechner, Alfons, 86558 Hohenwart (DE)
(74) Vertreter: Raiser, Franz

(56) Entgegenhaltungen:
- EP-A2- 1 076 476
- WO-A-20/04097866
- DE-A1- 10 013 207

## Beschreibung

### Technisches Gebiet

Die vorliegende Erfindung betrifft eine Schaltungsanordnung zum Betrieb mindestens einer elektrischen Lampe und mindestens einer LED (Light-Emitting Diode), umfassend einen Wechselrichter mit einer Brückenschaltung mit mindestens einem ersten und einem zweiten in Serie zueinander angeordneten Brückentransistor, wobei zwischen dem ersten und dem zweiten Brückentransistor ein Mittelpunkt der Brückenschaltung definiert ist, und einer Lampen-Versorgungseinheit zur Versorgung der elektrischen Lampe mit Energie aus der Brückenschaltung, die eine Versorgungsleitung mit einer Induktivität umfasst, über die der Mittelpunkt der Brückenschaltung mit einem ersten Anschluss für die elektrische Lampe gekoppelt ist.

### Stand der Technik

Die grundsätzlich der vorliegenden Erfindung zugrunde liegende Problematik besteht darin, dass zur Erzielung besonderer optischer Effekte, beispielsweise zur Realisierung einer Notlicht- oder Nachtlichtfunktion einer Beleuchtungseinheit oder zur Variation der Farbtemperatur, in einer Beleuchtungseinheit sowohl elektrische Lampen, beispielsweise Leuchtstofflampen, als auch LEDs betrieben werden. Hierzu werden im Stand der Technik zwei Vorschaltgeräte verwendet, und zwar ein Vorschaltgerät für die Leuchtdioden und ein zweites für die Leuchtstofflampen. Dabei werden vom Hersteller einer derartigen Beleuchtungseinheit beide Vorschaltgeräte über entsprechende Leitungen mit dem Netzanschluss der Beleuchtungseinheit verbunden. Nachteilig an dieser bekannten Lösung ist der beim Hersteller einer derartigen Beleuchtungseinheit anfallende Verkabelungsaufwand sowie der durch die zwei Vorschaltgeräte in einer derartigen Beleuchtungseinheit anfallende Platzbedarf.

Weiter ist aus WO-A-2004/097866 eine Anordnung für LEDs und Leuchtstofflampen mit einem einzigen gemeinsamen Vorschaltgerät bekannt, und ist aus EP-A-1 076 476 eine Anordnung für LEDs und Glühlampen mit einem einzigen gemeinsamen elektronischen Trafo bekannt.

### Darstellung der Erfindung

Die Aufgabe der vorliegenden Erfindung besteht deshalb darin, die eingangs genannte Schaltungsanordnung derart weiterzubilden, dass eine Reduktion des Verkabelungsaufwands sowie eine Reduktion des Platzbedarfs der zur Ansteuerung der elektrischen Lampen bzw. der LEDs verwendeten Einheit(en) ermöglicht wird.

Diese Aufgabe wird gelöst durch eine Schaltungsanordnung mit den Merkmalen von Patentanspruch 1.

Die vorliegende Erfindung basiert grundsätzlich auf der Erkenntnis, dass die Nachteile des Stands der Technik überwunden werden können, wenn die mindestens eine elektrische Lampe und die mindestens eine LED mit ein und demselben Vorschaltgerät betrieben werden. Denn dadurch braucht zum einen nur dieses eine Vorschaltgerät mit dem Netzanschluss verkabelt werden. Zum anderen benötigt ein derartiges Vorschaltgerät weniger Raum als die zwei Vorschaltgeräte, die bei der Vorgehensweise nach dem Stand der Technik nötig waren, insbesondere wenn bestimmte Baugruppen sowohl für den Betrieb der mindestens einen elektrischen Lampe als auch für den Betrieb der mindestens einen LED genutzt werden. Zur Realisierung der Nachtlichtfunktion, bei der nur die mindestens eine LED leuchten soll, kann die Brückenschaltung bei einer Frequenz betrieben werden, die höher ist als die Frequenz im Normalbetrieb, bei der jedoch die Zündbedingung für die elektrische Lampe noch nicht erfüllt wird. Dabei sollte eine für die Wendeln optionale Vorheizung deaktiviert sein.

Zur Begrenzung des Stroms durch die mindestens eine LED kann ein ohmscher Widerstand und/oder eine Induktivität in Reihe zur mindestens einen LED geschaltet werden.

Eine bevorzugte Ausführungsform zeichnet sich dadurch aus, dass die LED-Versorgungseinheit einen Eingang und einen Ausgang aufweist, wobei der Eingang und der Ausgang hinsichtlich ihrer Potentiale voneinander galvanisch getrennt sind. Durch die Potentialtrennung wird sichergestellt, dass kein Gleichstrom vom Eingang der LED-Versorgungseinheit an den Ausgang der LED-Versorgungseinheit übertragen wird. Durch diese Maßnahme lassen sich auf einfache Weise die für manche Anwendungen bzw. in diversen Ländern vorgesehenen Sicherheitsvorschriften für den Betrieb von LEDs einhalten.

Besonders bevorzugt umfasst die LED-Versorgungseinheit einen Übertrager, der mit der Versorgungsleitung, gekoppelt ist. Im Betrieb liegt damit auf der Primärseite des Übertragers eine Wechselspannung mit konstanter Amplitude an und folglich auch auf der Sekundärseite des Übertragers. Durch die Wahl des Windungsverhältnisses kann die Amplitude der Wechselspannung auf der Sekundärseite festgelegt werden. Infolge der Spannung auf der Sekundärseite des Übertragers ergibt sich über die Kennlinie der mindestens einen LED ein typischer Strom durch die LED und damit eine bestimmte Farbtemperatur.

Eine besonders Raum sparende Realisierung lässt sich erzielen, wenn die Induktivität in der Versorgungsleitung der elektrischen Lampe die Primärwicklung dieses Übertragers darstellt.

Bevorzugt ist weiterhin parallel zu der mindestens einen LED eine Spannungsbegrenzungsvorrichtung, insbesondere eine Zener-Diode, geschaltet. Insbesondere bei der oben bereits erwähnten Ausführungsform, bei der die Induktivität in der Versorgungsleitung der elektrischen Lampe die Primärwicklung des Übertragers darstellt, wird durch eine derartige Spannungsbegrenzungsvorrichtung sichergestellt, dass die mindestens eine LED vor Überlastung durch zu hohe Spannungen im Zündbetrieb der elektrischen Lampe gesichert wird.

Bevorzugt umfasst die LED-Versorgungseinheit weiterhin einen Gleichrichter, der ausgelegt ist, am Ausgang der LED-Versorgungseinheit, d. h. an dem Anschluss, an dem die mindestens eine LED an die LED-Versorgungseinheit angeschlossen wird, ein gleichgerichtetes Signal bereitzustellen.

Vorteilhaft kann zur Glättung des Stroms in den LEDs eine Glättungsdrossel in den Strompfad der LEDs seriell eingefügt werden.

Weitere vorteilhafte Ausführungsformen ergeben sich aus den Unteransprüchen.

### Kurze Beschreibung der Zeichnung

Im Nachfolgenden wird nunmehr ein Ausführungsbeispiel einer erfindungsgemäßen Schaltungsanordnung mit Bezug auf die beigefügten Zeichnungen näher beschrieben. Es zeigt:
Figur 1 ein Ausführungsbeispiel einer erfindungsgemäßen Schaltungsanordnung.

### Bevorzugte Ausführung der Erfindung

Figur 1 zeigt in schematischer Darstellung ein erstes Ausführungsbeispiel einer erfindungsgemäßen Schaltungsanordnung, wobei aus Gründen der Übersichtlichkeit lediglich die im Hinblick auf die Erfindung relevanten Bauelemente dargestellt sind. So wird an die Serienschaltung eines ersten Schalters S1, realisiert durch einen ersten Brückentransistor, und eines zweiten Schalters S2, realisiert durch einen zweiten Brückentransistor, eine so genannte Zwischenkreisspannung U_{ZW} angelegt, die, wie allgemein bekannt ist, aus der Netzspannung erzeugt wird und üblicherweise in der Größenordnung von 400 V liegt. Im vorliegenden Ausführungsbeispiel wird als Brückenschaltung eine Halbbrückenschaltung verwendet. Wie für den Fachmann jedoch offensichtlich, kann die Erfindung auch unter Verwendung einer Vollbrückenschaltung realisiert werden. Die Schalter S1 und S2 werden in bekannter Weise zur Realisierung eines Wechselrichters angesteuert. Zwischen den beiden Schalten S1, S2 ist ein Mittelpunkt M der Brückenschaltung definiert. Mit dem Brückenmittelpunkt M ist eine Lampen-Versorgungseinheit 10 verbunden, die zur Versorgung einer elektrischen Lampe LP dient. Sie umfasst einen Koppelkondensator C1, eine Induktivität L1 und einen Resonanzkondensator C2. Erfindungsgemäß umfasst sie überdies eine LED-Versorgungseinheit 12, die ausgelegt ist, die LED mit Energie zu versorgen. Die LED-Versorgungseinheit 12 umfasst einen Übertrager Tr mit einem Übersetzungsverhältnis Ü dessen Sekundärseite an einen Gleichrichter gekoppelt ist, der die Dioden D1 bis D4 umfasst, wobei der Ausgang des Gleichrichters an die LED gekoppelt ist. Durch die Wahl des Übersetzungsverhältnisses Ü des Übertragers Tr können die Eigenschaften des von der LED abgegebenen Lichts, insbesondere die Farbtemperatur und die Helligkeit, eingestellt werden.

Bei dem in Figur 1 dargestellten Ausführungsbeispiel stellt die Induktivität L1 in der Versorgungsleitung der elektrischen Lampe LP die Primärwicklung des Übertragers Tr dar. Zur Realisierung des Übertragers Tr wird dabei die sekundäre Übertragerwicklung auf die Induktivität L1 aufgebracht. Da damit die LED im Vorheiz- und im Zündbetrieb der elektrischen Lampe LP mit einem anderen Strom, im Zündbetrieb insbesondere mit einem höheren Strom, betrieben würde als wie für den laufenden Betrieb vorgesehen, wird zur Absicherung der LED gegen Überlastung durch zu hohe Spannungen, insbesondere im Zündbetrieb, parallel zur LED eine Spannungsbegrenzungsvorrichtung, vorliegend eine Zener-Diode ZI, angeordnet.

## Patentansprüche

1. Schaltungsanordnung zum Betrieb mindestens einer Leuchtstofflampe (LP) und mindestens einer LED umfassend:
- einen Wechselrichter mit einer Brückenschaltung mit mindestens einem ersten (S1) und einem zweiten (S2) in Serie zueinander angeordneten Brückentransistor, wobei zwischen dem ersten (S1) und dem zweiten (S2) Brückentransistor ein Mittelpunkt (M) der Brückenschaltung definiert ist;
- einer Lampen-Versorgungseinheit (10) zur Versorgung der elektrischen Lampe (LP) mit Energie aus der Brückenschaltung, die eine Versorgungsleitung mit einer Induktivität (L1) umfasst, über die der Mittelpunkt (M) der Brückenschaltung mit einem ersten Anschluss für die elektrische Lampe (LP) elektrisch verbunden ist;
wobei die Lampen-Versorgungseinheit (10) eine LED-Versorgungseinheit (12) umfasst, die ausgelegt ist, die mindestens eine LED mit Energie zu viersorgen
**dadurch gekennzeichnet,**
**dass** die LED-Versorgungseinheit (12) einen Übertrager (Tr) umfasst, dessen Primärwicklung die Induktivität (L1) in der Versorgungsleitung der elektrischen Lampe bildet und dessen Sekundärwicklung mit der mindestens einen LED gekoppelt ist.

2. Schaltungsanordnung nach einem der vorhergehenden Ansprüche,
**dadurch gekennzeichnet,**
**dass** parallel zu der mindestens einen LED eine Spannungsbegrenzungsvorrichtung, insbesondere eine Zener-Diode (Z1), geschaltet ist.

3. Schaltungsanordnung nach einem der vorhergehenden Ansprüche,
**dadurch gekennzeichnet,**
**dass** die LED-Versorgungseinheit (12) einen Gleichrichter (D1, D2, D3, D4) umfasst, der ausgelegt ist, am Ausgang der LED-Versorgungseinheit ein gleichgerichtetes Signal bereitzustellen.

4. Schaltungsanordnung nach einem der vorhergehenden Ansprüche,
**dadurch gekennzeichnet,**
**dass** in Serie zur mindestens einen LED eine Glättungsdrossel geschaltet ist.

## Claims

1. A circuit arrangement for operating at least one fluorescent lamp (LP) and at least one LED comprising:
- an inverter having a bridge circuit having at least one first bridge transistor (S1) and one second bridge transistor (S2) which are arranged in series with one another, a center point (M) of the bridge circuit being defined between the first bridge transistor (S1) and the second bridge transistor (S2);
- a lamp supply unit (10) for supplying the electric lamp (LP) with energy from the bridge circuit, which comprises a supply line with an inductance (L1), via which the center point (M) of the bridge circuit is electrically connected to a first connection for the electric lamp (LP);
the lamp supply unit (10) comprising an LED supply unit (12), which is designed to supply the at least one LED with energy,
**characterized in that**
the LED supply unit (12) comprises a transformer (Tr), the primary winding of which forms the inductance (L1) in the supply line of the electric lamp and the secondary winding of which is coupled to the at least one LED.

2. Circuit arrangement according to one of the preceding claims,
**characterized**
**in that** a voltage limitation apparatus, in particular a zener diode (Z1), is connected in parallel with the at least one LED.

3. Circuit arrangement according to one of the preceding claims,
**characterized**
**in that** the LED supply unit (12) comprises a rectifier (D1, D2, D3, D4), which is designed to provide a rectified signal at the output of the LED supply unit.

4. Circuit arrangement according to one of the preceding claims,
**characterized**
**in that** a smoothing inductor is connected in series with the at least one LED.

## Revendications

1. Montage pour faire fonctionner au moins une lampe ( LP ) fluorescente et au moins une DEL comprenant :
- un onduleur comportant un circuit en pont ayant au moins un premier ( S1 ) et un deuxième ( S2 ) transistors de pont montés en série l'un par rapport à l'autre, un point ( M ) médian du circuit en pont étant défini entre le premier ( S1 ) et le deuxième ( S2 ) transistors du pont,
- une unité ( 10 ) d'alimentation de lampes pour l'alimentation des lampes ( LP ) électriques en énergie à partir du circuit en pont, unité qui comprend une ligne d'alimentation ayant une inductance ( L1 ) par laquelle le point ( M ) médian du circuit en pont est relié électriquement à une première borne pour les lampes ( LP ) électriques,
l'unité ( 10 ) d'alimentation de lampes comprenant une unité ( 12 ) d'alimentation de DEL, qui alimente au moins une DEL en énergie,
**caractérisé en ce que**
l'unité ( 12 ) d'alimentation de DEL comprend un transformateur ( Tr ) dont l'enroulement primaire forme l'inductance ( L1 ) dans la ligne d'alimentation des lampes électriques et dont l'enroulement secondaire est couplé à l'un au moins une DEL.

2. Montage suivant l'une des revendications précédentes,
**caractérisé**
**en ce qu'**un dispositif de limitation de la tension, notamment une diode ( Z1 ) Zener, est monté en parallèle à la moins une DEL.

3. Montage suivant l'une des revendications précédentes,
**caractérisé**
**en ce qu'**une unité ( 12 ) d'alimentation de DEL comprend un redresseur ( D1, D2, D3, D4 ) qui est conçu pour mettre à disposition un signal redressé à la sortie de l'unité d'alimentation de DEL.

4. Montage suivant l'une des revendications précédentes,
**caractérisé**
**en ce qu'**une bobine de lissage est montée en série avec la au moins une DEL.
